# EUROPÄISCHE PATENTSCHRIFT

(11) **EP 0 779 240 B1**
(45) Veröffentlichungstag und Bekanntmachung des Hinweises auf die Patenterteilung: **15.07.1998**
(21) Anmeldenummer: 96118164.1
(22) Anmeldetag: 13.11.1996
(51) Int. Cl.: B67B 7/44, B25F 1/00

(54) **Flaschenöffner-Werkzeug-Kombination**
Bottle opener-tool combination
Outil décapsuleur combiné

(30) Priorität: 13.12.1995 DE 29519781 U
(43) Veröffentlichungstag der Anmeldung: 18.06.1997
(73) Patentinhaber: BERENDSOHN AG, D-22559 Hamburg (DE)
(72) Erfinder: Koch, Uwe, 63179 Obertshausen (DE)
(74) Vertreter: DIEHL GLAESER HILTL & PARTNER

(56) Entgegenhaltungen:
- DE-U- 9 011 645
- FR-A- 2 390 251
- GB-A- 2 009 650
- GB-A- 2 214 851
- US-A- 2 434 212
- US-A- 5 077 850

## Beschreibung

Die Erfindung bezieht sich auf einen Flaschenöffner für den Haushalt gemäß dem Oberbegriff des Anpruchs. Ein solcher Flaschenöffner ist im DE 90 11 645 U offenbart.

Es hat schon bereits viele Versuche gegeben, einem Flaschenöffner eine zusätzliche Funktion zuzuordnen. Bei der vorliegenden Erfindung geht es hingegen darum, einem Flaschenöffner einen Zusatznutzen zu geben, und zwar in der Art und Weise, daß hierdurch ein Werkzeug entsteht, das man im Haushalt einsetzen kann, wobei man nicht auf einen gut ausgestattenen Werkzeugkoffer oder dergl. zurückgreifen muß.

Gemäß der Erfindung ist ein Flaschenöffner mit einem Innenvierkantteil ausgestattet, der so dimensioniert worden ist, daß er zu dem Außenvierkant an vorhandenen Heizkörpern paßt, so daß ein Heizkörper ohne weiteres entlüftet werden kann, wenn dies erforderlich ist, wozu lediglich das Werkzeug gemäß der Erfindung eingesetzt werden muß.

Die vorliegende Erfindung umfaßt nicht nur Flaschenöffner, Kapselheber sondern auch Kronenkorkenöffner und -verschließteile.

Die Erfindung wird nachstehend anhand der Zeichnung beispielsweise erläutert.

Die einzige Figur der Zeichnung zeigt eine schaubildliche Ansicht eines Flaschenöffnerwerkzeuges mit Zusatznutzen gemäß der Erfindung.

In der Figur ist mit 10 der im wesentlichen quaderförmige Korpus eines Flaschenöffners gezeigt, und zwar ist bei der gezeigten Ausführungsform eine Maulöffnung 11 vorgesehen, in welcher sich eine Schneide 12 eines handelsüblichen Kapselhebers befindet.

Am gegenüberliegenden Ende des Flaschenöffnerteils ist der Korpus 10 mit einem zylindrischen Teil 13 ausgestattet, der einen Innenvierkant 14 besitzt. Der zylindrische Teil 13 kann in der gezeigten Stellung eingesetzt werden, und zwar steht er in diesem Falle von der großen Flache des Korpus 10 im wesentlichen senkrecht hervor. In dieser Lage kann der Korpus in der Hand gegriffen werden und mit genügender Kraft kann ein Außenvierkantteil gedreht werden, wenn sich dieser im Innenvierkantteil 14 befindet.

Es ist möglich, den zylindrischen Teil 13 schwenkbar an dem Korpus 10 zu befestigen, so daß er in eine um 90° veränderte Position im Vergleich zu der gezeigten Position verschwenkt werden kann, und zwar eben dann, wenn der Innenvierkantteil 14 nicht eingesetzt werden soll.

Es ist ebenfalls denkbar, diesen zylindrischen Stahlteil 13 steckbar, auswechselbar oder in sich fest, also nicht verschwenkbar, am Korpus 10 zu befestigen.

## Patentansprüche

1. Flaschenöffnerwerkzeug für den Haushalt, das allgemein die Form eines Quaders hat, vorzugsweise in der Größe von etwa einer Streichholzschachtel, dadurch gekennzeichnet, daß es aus Kunststoff gebildet ist und daß im Bereich einer der kleinen Begrenzungen ein im wesentlichen zylinderförmiges Werkzeug (13) mit Innenvierkant (14) zur Entlüftung eines Heizkörpers fest, schwenkbar oder auswechselbar befestigt ist.

## Claims

1. A bottle opener-tool for households which has generally the shape of a square block, preferably with approximately the size of a matchbox, characterized in that it is made of plastics and that in the area of one of the small ends an essentially cylindrical tool (13) with recessed square (14) for venting of radiators is attached in a fixed, pivoting or replaceable manner.

## Revendications

1. Ouvre-bouteilles à usage domestique présentant la forme générale d'un parallélépipède et dont les dimensions sont, de préférence, celles d'une boîte d'allumettes, caractérisé en ce qu'il est réalisé en matière plastique et en ce que dans la zone correspondant à l'un de ses petits côtés est fixé, soit de façon articulée, soit de façon interchangeable, un outil (13) essentiellement de forme cylindrique et présentant une cavité à quatre côtés (14), cet outil (13) étant destiné à purger un corps de chauffe.
